# EUROPÄISCHE PATENTSCHRIFT

(11) **EP 0 863 271 B1**
(45) Veröffentlichungstag und Bekanntmachung des Hinweises auf die Patenterteilung: **04.08.2004**
(21) Anmeldenummer: 98103558.7
(22) Anmeldetag: 28.02.1998
(51) Int. Cl.: E04D 1/36, E04D 3/40

(54) **Abdeckung für den Kehlbereich eines Daches**
Roof valley covering
Recouvrement de noue de toiture

(30) Priorität: 04.03.1997 DE 29703925 U
(43) Veröffentlichungstag der Anmeldung: 09.09.1998
(73) Patentinhaber: Gehring, Manfred, Dr., 72250 Freudenstadt (DE)
(72) Erfinder: Gehring, Manfred, Dr., 72250 Freudenstadt (DE)
(74) Vertreter: Lempert, Jost, Dipl.-Phys. Dr. rer.nat.

(56) Entgegenhaltungen:
- DE-A- 4 001 766
- DE-A- 4 413 869
- DE-C- 466 394
- FR-A- 2 114 610
- GB-A- 2 238 805
- GB-A- 2 293 874
- US-A- 1 685 524
- US-A- 3 352 649
- US-A- 5 119 604

## Beschreibung

Die Erfindung betrifft eine Abdeckung für den Kehlbereich eines Daches mit einem Abdeckelement aus einem plastisch verformbaren Material mit zumindest zwei Seitenelementen sowie einem diese Elemente verbindenden Mittelbereich, wobei die Seitenelemente um die Längsmittelachse des Mittelbereiches gegeneinander abwickelbar sind und an ihrem dem Mittelbereich abgewandten Ende jeweils einen Randstreifen aufweisen, an dem Befestigungselemente der Abdeckung zur Festlegung des Abdeckelementes an der Unterkonstruktion des Daches im Kehlbereich anbringbar sind, wobei die Befestigungselemente den Randstreifen im wesentlichen formschlüssig übergreifen. Die Erfindung betrifft ferner eine Dachkonstruktion mit einer auf den Kehlsparren aufgebrachten Unterkonstruktion mit einer Unterschalung oder dergleichen und seitlich der Unterschalung angeordneter Lattung sowie ein Abdecksystem mit einem Abdeckelement und einem Befestigungselement zum Festlegen des Abdeckelementes an der Unterkonstruktion eines Daches, insbesondere im Kehlbereich, wobei das Befestigungselement durch zumindest einen ersten, das Abdeckelement im wesentlichen formschlüssig übergreifenden und einen zweiten, an der Unterkonstruktion fixierbaren Abschnitt gebildet ist. Schließlich betrifft die Erfindung ein Verfahren zur Aufbringung einer Abdeckung der vorgenannten Art auf der Unterkonstruktion im Kehlbereich eines Daches.

Abdeckungen wie die eingangs genannte dienen zur Eindeckung einer Kehle zwischen zwei sich schneidenden Dachflächen und sorgen dort für die Kehlentwässerung. Ein bekanntes Abdeckelement der eingangs genannten Art besteht aus einem doppelseitig beschichteten Aluminiumblech, welches in seinem Mittelbereich sowie in seinen Randbereichen Biegelinien aufweist, um ein Abkanten auf dem Dach zu ermöglichen. Das aufgrund der doppelseitigen Beschichtung beidseitig verwendbare Abdeckelement ist auf seinen Seitenelementen mit Querprofilierungen versehen, um für die notwendige Steifigkeit des Abdeckelementes zu sorgen. Diese Querprofilierungen sind dabei in Form relativ flacher Sicken im Abdeckelement ausgebildet. Derartige als Abdeckelemente dienende, biegbare Aluminiumbleche werden in Abmessungen von 160 cm x 50 cm als Stanzteile gefertigt und im ausgeschalten Kehlbereich des Daches überlappend verlegt, wobei die Überlappung der Bleche zueinander etwa 10 cm beträgt. Zur Abdichtung gegen auftreibendes Regenwasser wird im Überlappungsbereich der Aluminiumbleche ein Kehlsattelband eingelegt. Um dieses Abdeckelement an der Unterkonstruktion des Daches im Kehlbereich zu fixieren, werden die Randbereiche rechts und links der Seitenelemente nach oben umgebogen und werden Haften über diesen entstehenden hochstehenden Falz eingehakt und an der Unterkonstruktion aufgenagelt.

Wie dem vorangehenden bereits zu entnehmen ist, ist die Verlegung derartiger Abdeckelemente auf der Unterkonstruktion des Kehlbereiches äußerst aufwendig, da die einzelnen Aluminiumbleche auf die Unterkonstruktion aufgebracht werden müssen, abzukanten sind und im Überlappungsbereich zweier Bleche jeweils das Kehlsattelband anzuordnen ist. Anschließend müssen dann noch die Befestigungselemente auf die hochgebogenen Falze eingehakt und an der Unterkonstruktion aufgenagelt werden. Da es sich um einzelne Bleche handelt, sind hier mehrere Haften für das Blech zum Fixieren notwendig. Hierdurch wird die Verarbeitung der Abdeckelemente auf dem Dachbereich äußerst zeitaufwendig.

Des weiteren ist der Mittelbereich des Abdeckelementes unzureichend gesichert, da durch das Biegen im Aluminium minimale Materialbrüche entstehen können, insbesonders bei mehrfachem Umbiegen. Derartige winzige Bruchlöcher sind unter Umständen mit bloßem Auge nicht zu erkennen. Mit der Zeit jedoch tritt durch diese Bruchlöcher Feuchtigkeit hindurch und schädigt auf Dauer die Holzunterkonstruktion, wobei insbesonders auch Feuchtigkeit in den Dachinnenbereich eindringen und dort Schaden verursachen kann. Des weiteren werden die hochstehenden Randbereiche der Abdeckelemente mittels der Haften bzw. Befestigungsklemmen lediglich einfach übergriffen, so daß ein rutschsicheres Festlegen im Kehlbereich für die einzelnen Bleche nicht gewährleistet ist.

Entsprechendes gilt für die in der DE 466 394 C, US 1 685 524 A und GB 2 293 874 A beschriebenen Abdeckungen bzw. Abdecksysteme. Diese dienen zur Eindeckung des Kehlbereichs zwischen zwei sich schneidenden Dachflächen und sorgen dort für die Kehlentwässerung. Sie bestehen beispielsweise aus doppelseitig beschichtetem Aluminiumblech, das in seinem Mittelbereich zu seinen Randbereichen Biegelinien aufweist, um ein Abkanten auf dem Dach zu ermöglichen. Während die DE 466 394 C eine Blechhohlkehle mit nach oben und innen umgebogenen Seitenelementen offenbart, welche mittels die Umbiegungen hintergreifenden Haften gehalten und an den Dachlatten vernagelt sind, beschreibt die US 1 685 524 A ein Abdeckelement für solche Dachkehlen, welches ebenfalls mit Befestigungsmitteln, die hinter einer Umbiegung im Randbereich des Abdeckelements verhakt sind, an der Dachkonstruktion festgelegt sind. Die Abdeckung gemäß der GB 2 293 874 A weist nach oben umgebogene Randbereiche auf, welche durch steife Beflüftungsstrukturen übergriffen sind.

Um solche Abdeckelemente an der Unterkonstruktion des Daches im Kehlbereich zu fixieren, werden die glatten Randbereiche der Abdeckelemente rechts und links der Seitenelemente nach oben und ggf. nach innen umgebogen und Haften bzw. entsprechende angepaßte Befestigungsmittel über den so entstehenden Falz gelegt bzw. hinter diesem eingehakt und an der Unterkonstrukion befestigt, was beispielsweise durch Nageln geschehen kann.

Der Erfindung liegt daher die Aufgabe zugrunde, eine Abdeckung, eine Dachkonstruktion, ein Befestigungselement sowie ein Verfahren der eingangs genannten Art zu schaffen, durch die unter Vermeindung der vorgenannten Nachteile für eine einfache, zuverlässige, sichere und dichte Abdichtung im Kehlbereich des Daches gesorgt wird.

Erfindungsgemäß wird die genannte Aufgabe durch eine Abdeckung der eingangs genannten Art dadurch gelöst, daß zumindest der Randstreifen der Seitenelemente sowie ein den Randstreifen übergreifender Abschnitt des Befestigungselementes mit einer wellenförmigen Profilierung derart versehen ist, daß die Befestigungselemente den Randstreifen im montierten Zustand im wesentlichen formschlüssig übergreifen, wobei die Abdeckung ein Klebeband aufweist, über das zumindest der Mittelbereich des Abdeckelementes an der Unterkonstruktion fixierbar und gegenüber dieser abdichtbar ist. Eine erfindungsgemäße Dachkonstruktion sieht eine zumindest im Mittelbereich der Schalung dichtend fixierte und an der seitlichen Lattung festgelegte Abdeckung der vorstehend gekennzeichneten Art vor.

Das erfindungsgemäße Verfahren zur Verlegung eines Abdeckelementes der vorstehend gekennzeichneten Art zeichnet sich dadurch aus, daß doppelseitiges Klebeband zumindest im Mittelbereich der Unterschalung der Dachkehle aufgebracht, insbesondere ausgerollt wird, das Abdeckelement auf die Unterschalung und das Klebeelement aufgebracht und am Klebeband dichtend fixiert wird und daß auf die Randbereiche des Abdeckelementes Befestigungselemente aufgesetzt und an der Lattung zur Fixierung der Abdeckelementes festgelegt werden.

Ein Abdeckungssystem mit einem Abdeckelement und einem Befestigungselement der eingangs genannten Art zeichnet sich dadurch aus, daß das Abdeckelement zumindest in seinen Randbereichen sowie zumindest der das Abdeckelement übergreifende Abschnitt des Befestigungselementes mit einer wellenförmigen Profilierung derart versehen ist, daß das Befestigungselement das Abdeckelement zumindest in dessen Randbereichen formschlüssig übergreifend ausgebildet ist.

Dadurch, daß nun die Randbereiche des Abdeckelements auf diese Weise formschlüssig von den Befestigungselementen übergriffen sind, ist eine rutschfeste Arretierung der Abdeckelemente im Randbereich gegeben, wobei diese Festlegung aber nicht derart starr ist, daß das Abdeckelement aufgrund sich im Dachbereich ergebender Bewegungen nicht "arbeiten" kann. Es ist also eine feste, aber reaktionsfähige Befestigungsart gegeben, da die Randbereiche nicht vollständig und unverrückbar fixiert sind. Durch das Vorsehen des auch als Kehldichtband dienenden Klebebandes wird das Abdeckelement zum einen zuverlässig im Mittelbereich der Kehlschalung fixiert und zum anderen wird der Mittelbereich des Abdeckelementes selbst zuverlässig abgesichert. Treten durch das Abkanten und Aufbringen des Abdeckelementes Materialbrüche auf, so werden diese Materialbrüche gegenüber der Unterschalung der Dachkonstruktion durch das Klebeband zuverlässig verschlossen und damit gegenüber dieser abgedichtet. Eine Schädigung der Holzunterkonstruktion und gegebenenfalls des Dachinneren wird so vermieden. Außerdem wird so vor Aufsetzen der Befestigungselemente bereits eine zuverlässige Fixierung des Abdeckelementes im Kehlbereich geschaffen. Insbesondere ist auch dadurch daß zumindest der den Randstreifen übergreifende Schenkel des Befestigungselementes die gleiche Profiligerung wie der Randstreifen aufweist, durch das Ineinandergreifen der Wellen beider Elemente ineinander eine rutschsichere Befestigung des Abdeckelements mit relativ wenigen Haltepunkten über den Kehlbereich verteilt möglich. Zugleich ist aber, wie bereits erwähnt, auch das "Arbeiten" des Abdeckelementes in diesem Bereich gewährleistet. Das Befestigen des anderen Elementes an der Unterkonstruktion bzw. Lattung kann auf herkömmliche Weise mittels Schrauben oder Nägeln erfolgen.

In bevorzugter Ausgestaltung ist vorgesehen, daß das Abdeckelement rollbar, insbesonders sogar einstückig ausgebildet ist. Auf diese Weise kann bei entsprechender Länge des Abdeckelementes, vorzugsweise beträgt diese 5 m bis 10 m, der gesamte Kehlbereich einstückig gesichert werden. Entsprechend gibt es keine Überlappungsbereiche wie bei dem bekannten Abdeckelement, so daß diese Gefahrenquelle für das Eindringen von Feuchtigkeit ins Dachinnere von vornherein vermieden wird. Des weiteren muß das Abdeckelement aufgrund seiner Rollbarkeit nun nicht mehr in Form sperriger Einzelteile angeliefert werden, sondern kann auch bezüglich des Transportes platzsparend als Rolle angeliefert werden, um dann auf dem Dach auf der Unterschalung bzw. auf dem Klebeband einfach abgerollt zu werden. Das Festlegen bzw. Fixieren am Klebeband kann dann durch einfaches Abkanten und Andrücken erfolgen.

Bevorzugt ist das Abdeckelement aus Metall, beispielsweise Aluminium, Kupfer, Blei oder Zink gefertigt, so daß hierdurch ein Abdeckelement hoher Haltbarkeit, UV-Stabilität und Wetterfestigkeit geschaffen ist, welches gegenüber Kunststoff-Abdeckelementen keine Umweltbelastung darstellt. Gleiches gilt für die verwendeten Befestigungselemente. Um ein doppelseitig verwendbares Abdeckelement zu haben, ist dieses vorzugsweise doppelseitig farblich beschichtet, wobei die Farbgebung auf den beiden Seiten gleich oder aber unterschiedlich sein kann. Gleiches gilt für die verwendeten Befestigungselemente. Die Farbgebung hängt dabei von der Ziegelfarbe ab, um eine harmonische farbliche Gestaltung im Dachbereich zu haben. Als Farben sind dabei ziegelrot, anthrazit/braun hervorzuheben. Selbstverständlich sind auch andere Farben zur Beschichtung möglich.

Bezüglich der Befestigungselemente des erfindungsgemäßen Abdecksystems ist in Weiterbildung vorgesehen, daß diese jeweils zumindest zwei gegeneinander abwinkelbare Schenkel aufweisen, von denen der eine den Randstreifen übergreift und der andere zur Festlegung an der Unterkonstruktion des Daches, insbesonders einer seitlich der Schalung angeordneten Lattung, dient. Das Festlegen der Randbereiche an der Lattung mittels der Befestigungselemente kann dabei dadurch erfolgen, daß die Randbereiche zunächst gegenüber den Seitenelementen des Abdeckelementes nach oben umgebogen werden, bevor die Befestigungselemente, die je nach Farbgebung/Farbbedarf entsprechend umgebogen werden, aufgesetzt werden. Dies bringt weiterhin den Vorteil, daß auch seitlich keine Feuchtigkeit über die Randbereiche hinaus zur Unterkonstruktion und damit zum Dachinneren gelangen kann.

Um ein zuverlässiges Festlegen des Abdeckelementes an der Unterkonstruktion sowie eine zuverlässige Abdichtung zu schaffen, handelt es sich bei dem Klebeband vorzugsweise um ein Butylklebeband. Die Länge des Klebebandes entspricht dabei vorzugsweise derjenigen des Abdeckelementes und die Breite des Klebebandes kann zwischen 2 cm bis 7 cm betragen, während das Abdeckelement vorzugsweise eine Breite zwischen 40 cm bis 80 cm aufweist.

In Weiterbildung ist vorgesehen, daß auch die Seitenwände mit einer Profilierung in Form von wellenförmig ausgebildeten Rippen bzw. Plissierungen versehen ist, wobei diese Rippen bzw. Plissierungen vorzugsweise senkrecht zur Längsmittelachse des Mittelbereiches verlaufend ausgebildet sind. Aufgrund dieser Plissierungen wird zum einen die Stabilität des Abdeckelementes erhöht, zum anderen ist dieses wegen der unterschiedlichen Farbgebung an Ober- und Unterseite beidseitig verwendbar, da die Wellenberge und -täler bei einem solchen Abdeckelement beidseitig vorhanden sind. Aufgrund der erfindungsgemäßen Plissierung wird die rinnenförmige Ausbildung des Abdeckelementes nach erfolgtem Abkanten dadurch verstärkt, daß durch die Wellentäler das abzuführende Wasser in Richtung des Mittelbereiches weitergeleitet wird. Der Mittelbereich dient dann als Kanal zum Ableiten des Wassers in Richtung der Dachrinne.

Im Gegensatz zu den relativ flachen Sicken bzw. Rippen der bekannten Abdeckung weist das Abdeckelement der erfindungsgemäßen Abdeckung eine relativ starke Plissierung auf, in dem der Höhenunterschied zwischen den Wellenbergen und -tälern der Plissierung bzw. der Rippen 0,5 bis 5 mm beträgt, so daß dann, wenn bei starkem Regen erhöhte Wassermengen anfallen, diese nicht einem Sturzbach gleich in die Dachrinne und darüber hinaus prallen, sondern durch die Plissierungswiderstände erheblich abgebremst werden, so daß das Wasser mit einer relativ schwachen Strömung weitergeleitet wird. Ein Überschwappen aus der Dachrinne und häßliche Wasserspuren am Außenputz werden so zuverlässig verhindert.

Das Verlegen der erfindungsgemäßen Abdeckung im Kehlbereich eines Daches erfolgt nun, indem zunächst das doppelseitige Klebeband im Mittelbereich der Unterschalung aufgebracht wird. Anschließend wird das Abdeckelement in der jeweils benötigten Farbe an seiner Oberseite auf dem Klebeband und der Unterschalung abgerollt. Nachfolgend wird das Abdeckelement entsprechend der Ausformung der Kehlschalung über seine Biegelinien abgekantet und im V-förmigen Mittelbereich auf das Klebeband angedrückt und dadurch daran dichtend fixiert. Dann werden die Randbereiche gegenüber den Seitenelementen nach oben abgewinkelt und die Befestigungselemente, die mit der gewünschten Farbe an ihrer Sichtseite umgebogen worden sind, werden die Randbereiche formschlüssig übergreifend aufgesetzt und schließlich an der seitlichen Lattung beispielsweise durch Verschrauben oder Vernageln festgelegt.

Weitere Vorteile und Merkmale der Erfindung ergeben sich aus den Ansprüchen und aus der nachfolgenden Beschreibung, in der ein Ausführungsbeispiel unter Bezugnahme auf die Zeichnung im einzelnen erläutert wird. Dabei zeigt:
- Fig. 1: eine perspektivische Ansicht einer eine erfindungsgemäße Abdeckung aufweisenden Dachkonstruktion im Querschnitt;
- Fig. 2: eine perspektivische Ansicht eines Befestigungsclips; und
- Fig. 3: eine Teilansicht eines Klebebandes der erfindungsgemäßen Abdeckung.

Die in Fig. 1 dargestellte Dachkonstruktion 1 weist zunächst einen Kehlsparren 2 auf, an dessen Oberseite eine Kehlschalung 3 auf bekannte Weise aufgebracht ist. Seitlich der Kehlschalung 3 sind beidseits Traglatten 4 angeordnet, welche parallel zum Kehlsparren 2 verlaufen.

Auf der Kehlschalung 3 ist das in Fig. 1 in Teilansicht dargestellte Abdeckelement 5 der erfindungsgemäßen Abdeckung aufgebracht. Dieses Abdeckelement 5 wird dabei durch zwei streifenförmige, nebeneinander angeordnete Seitenelemente 6 (lediglich eines der Seitenelemente ist dargestellt) gebildet, welche an ihren einander zugewandten Längskanten 7 über einen Mittelbereich 8 miteinander verbunden sind. An ihrem dem Mittelbereich 8 abgewandten Ende sind die Seitenelemente 6 jeweils mit einem Randstreifen 9 versehen.

Um die Seitenelemente 6 gegeneinander abwinkeln zu können, ist der Mittelbereich 8 im Bereich seiner Längsmittelachse L mit einer Soll-Biegelinie, die beispielsweise durch Walzen zu erhalten ist, versehen. Nach erfolgtem Abwinkel ist durch diesen Mittelbereich 8 dann, wie Fig. 1 deutlich zeigt, ein das Wasser abführender Kanal im Kehlbereich geschaffen. Jedes Seitenelement 6 ist mit einer wellenförmigen Profilierung versehen, wobei diese Profilierung senkrecht zur Längsmittelachse L in Richtung des Mittelbereichs 8 verläuft. Die Wellenberge 10 und Wellentäler 11 weisen dabei zueinander ein Höhenunterschied von 3 mm auf, wobei die Wellentäler 11 jeweils Rinnen zur Kanalisierung des Wasserablaufes in Richtung des Mittelbereiches 7 ausbilden. Des weiteren bilden die Wellenberge 10 bei Wasserabfluß in Richtung der Dachrinne einen die Strömung verringernden Widerstand.

Die Randstreifen 9 sind ebenfalls über gewalzte Soll-Biegelinien 12, welche parallel zur Längsmittelachse L verlaufen, gegenüber den Seitenelementen 6 abwinkelbar. Die Randstreifen 9 weisen dabei eine zur Plissierung der Seitenelemente 6 fluchtende, ebenfalls wellenförmig ausgebildete Plissierung auf. Im dargestellten Ausführungsbeispiel sind die Randstreifen 9 gegenüber den Seitenelementen 6 nach oben abgewinkelt und liegen mit ihrer Rückseite an den Traglatten 4 der Dachkonstruktion 1 an.

Beim dargestellten Ausführungsbeispiel sind drei gewalzte Soll-Biegelinien 7 sowie 12 zum Abwinkeln des Abdeckelementes 5 im Dachbereich vorgesehen. Es können aber noch weitere, durch Walzen herstellbare Soll-Biegelinien vorgefertigt werden, um das Abdeckelement 5 auch an andere, anders geartete Unterkonstruktionen optimal anpassen zu können.

In Fig. 2 ist das Befestigungselement, ein Befestigungsclip 13 zum Festlegen der Randstreifen 9 an den Traglatten 4 dargestellt. Der Befestigungsclip 13 wird dabei durch zwei gegeneinander abwinkelbare Schenkel 14, 15 gebildet, die ebenfalls mit einer wellenförmigen Plissierung gleich der doppelseitigen Plissierung der Randstreifen 9 versehen sind. Mittels des Schenkels 15, dessen Plissierung entsprechend an Ober- und Unterseite gleich dem Abdeckelement 5 angeordnet ist, wird der Randstreifen 9 des Abdeckelementes 5 formschlüssig übergriffen, indem die Wellenberge des Schenkels 15 in die Wellentäler des Randstreifens 9 eingreifen und umgekehrt. Da die Randstreifen im dargestellten Ausführungsbeispiel eine der Höhe der Traglatte 4 entsprechende Breite aufweisen, entspricht die Breite des Schenkels 15 derjenigen des Randstreifens 9. Der ebenfalls wellenförmig plissierte Schenkel 14 ist im dargestellten Ausführungsbeispiel breiter ausgebildet, um zum einen für eine zuverlässige Festlegung, beispielsweise durch Vernageln oder Verschrauben an der Traglatte 4 zu sorgen, zum anderen kann dieser Schenkel 14 dann, wenn die Randstreifen 9 breiter ausgebildet sind, oder aber die Traglatten 4 höher sind, zum formschlüssigen Übergreifen des Randstreifens 9 dienen, während die Festlegung nun mittels des Schenkels 15 erfolgt. Durch derartige Befestigungsclipse 13 ist es möglich, das Abdeckelement 5 an relativ wenigen Haltepunkten an den Latten 4 festzulegen. Beispielsweise können pro Randstreifen ein Clip pro Meter Länge des Abdeckelementes 5 bereits ausreichen.

In Fig. 3 ist schließlich ein doppelseitiges Klebeband 16 der erfindungsgemäßen Abdeckung dargestellt, welches auf die Kehlschalung 3 in deren Mittelbereich vor Aufrollen des Abdeckelementes 15 aufgebracht wird und auf das anschließend das Abdeckelement 5 zum Festlegen aufgedrückt wird. Bei dem doppelseitigen, auch als Kehldichtband dienenden Klebeband 16 handelt es sich dabei vorzugsweise um ein Butylklebeband. Die Befestigungsclipse 13 sowie das Abdeckelement 5 sind vorzugsweise aus Metall gefertigt, wie Aluminium, Blei, Kupfer oder Zink, wobei auch eine Kombination dieser Metalle möglich ist.

Die Breite des Klebebandes 16 sowie dessen Länge richtet sich nach der Breite und Länge des Abdeckelementes 5. Gleiches gilt für den Befestigungsclip 13.

Das Verlegen auf dem Kehlbereich des Daches erfolgt nun, indem zunächst das Klebeband 16 auf den Mittelbereich der Kehlschalung 3 abgerollt wird. Anschließend wird das Abdeckelement 5 auf die Unterschalung 3 sowie das Klebeband 16 aufgerollt und entsprechend des gegebenen Dachkehlenwinkels per Hand über die Soll-Biegelinie L abgewinkelt. Nachfolgend wird der V-förmige Mittelbereich des Abdeckelementes 5 mit Hilfe der Handkante an das Klebeband angedrückt und dadurch dort dichtend fixiert. Gleichzeitig mit dem Abkanten werden auch die Randstreifen 9 des Abdeckelementes 5 gegenüber den Seitenelementen 6 nach oben abgewinkelt und kommen an den Traglatten 4 zur Anlage. Auf diese wird dann der Befestigungsclip 13 mit seinen Schenkeln 14, 15 aufgesetzt, wobei der Schenkel 15 den Randstreifen 9 formschlüssig übergreift. Über den Schenkel 14 erfolgt dann mittels Vernageln oder Verschrauben die Festlegung an der Traglatte 4.

## Patentansprüche

1. Abdeckung für den Kehlbereich eines Daches mit einem Abdeckelement (5) aus einem plastisch verformbaren Material mit zumindest zwei Seitenelementen (6) sowie einem die Seitenelemente (6) verbindenden Mittelbereich (8), wobei die Seitenelemente um die Längsmittelachse (L) des Mittelbereiches (8) gegeneinander abwinkelbar sind und an ihrem dem Mittelbereich (8) abgewandten Ende jeweils einen Randstreifen (9) aufweisen, an dem Befestigungselemente (13) der Abdeckung zur Festlegung des Abdeckelementes (5) an der Unterkonstruktion des Daches im Kehlbereich anbringbar sind, wobei die Befestigungselemente (13) den Randstreifen (9) im wesentlichen formschlüssig übergreifen, **dadurch gekennzeichnet, daß** zumindest der Randstreifen (9) der Seitenelemente (6) sowie ein den Randstreifen (9) übergreifender Abschnitt (15) des Befestigungselementes (13) mit einer wellenförmigen Profilierung derart versehen sind, daß die Befestigungselemente (13) den Randstreifen (9) im montierten Zustand im wesentlichen formschlüssig übergreifen, wobei die Abdeckung ein Klebeband (16) aufweist, über das zumindest der Mittelbereich (8) des Abdeckelementes (5) an der Unterkonstruktion (3) fixierbar und gegenüber dieser abdichtbar ist.

2. Abdeckung nach Anspruch 1, **dadurch gekennzeichnet, daß** das Abdeckelement (5) rollbar ausgebildet ist.

3. Abdeckung nach Anspruch 1 oder 2, **dadurch gekennzeichnet, daß** das Abdeckelement (5) einstückig ausgebildet ist.

4. Abdeckung nach einem der Ansprüche 1 bis 3, **dadurch gekennzeichnet, daß** das Abdeckelement (5) aus Metall ist.

5. Abdeckung nach einem der Ansprüche 1 bis 4, **dadurch gekennzeichnet, daß** die Befestigungselemente (13) aus Metall sind.

6. Abdeckung nach Anspruch 4 oder 5, **dadurch gekennzeichnet, daß** das Metall Aluminium ist.

7. Abdeckung nach Anspruch 4 oder 5, **dadurch gekennzeichnet, daß** das Metall Kupfer ist.

8. Abdeckung nach Anspruch 4 oder 5, **dadurch gekennzeichnet, daß** das Metall Blei ist.

9. Abdeckung nach Anspruch 4 oder 5, **dadurch gekennzeichnet, daß** das Metall Zink ist.

10. Abdeckung nach einem der Ansprüche 1 bis 9, **dadurch gekennzeichnet, daß** die Befestigungselemente (13) jeweils zumindest zwei gegeneinander abwinkelbare Schenkel (14, 15) aufweisen, von denen einer (15) den Randstreifen (9) übergreift und der andere (14) zur Festlegung an der Unterkonstruktion (4) des Daches dient.

11. Abdeckung nach Anspruch 10, **dadurch gekennzeichnet, daß** die Schenkel (14, 15) unterschiedliche Breiten aufweisen.

12. Abdeckung nach einem der Ansprüche 1 bis 11, **dadurch gekennzeichnet, daß** die Seitenelemente (6) mit einer Profilierung in Form von wellenförmig ausgebildeten Rippen bzw. Plissierungen (10, 11) versehen sind.

13. Abdeckung nach Anspruch 12, **dadurch gekennzeichnet, daß** die Rippen bzw. Plissierungen (10, 11) senkrecht zur Längsmittelachse (L) des Mittelbereichs (8) verlaufend ausgebildet sind.

14. Abdeckung nach Anspruch 12 oder 13, **dadurch gekennzeichnet, daß** der Höhenunterschied zwischen den Wellenbergen und -tälern (10, 11) der Plissierung bzw. der Rippen 0,5 bis 5 mm beträgt.

15. Abdeckung nach einem der vorangehenden Ansprüche, **dadurch gekennzeichnet, daß** das Abdeckelement (5) eine Länge von 5 m bis 10 m aufweist.

16. Abdeckung nach einem der vorangehenden Ansprüche, **dadurch gekennzeichnet, daß** das Abdeckelement (5) eine Breite zwischen 40 cm bis 80 cm aufweist.

17. Abdeckung nach einem der vorangehenden Ansprüche, **dadurch gekennzeichnet, daß** das Klebeband (16) ein Butylklebeband ist.

18. Abdeckung nach einem der vorangehenden Ansprüche, **dadurch gekennzeichnet, daß** das Klebeband (16) eine Breite zwischen 2 cm bis 7 cm aufweist.

19. Abdeckung nach einem der vorangehenden Ansprüche, **gekennzeichnet durch** Farbbeschichtung, insbesondere ziegelrot oder anthrazit/braun.

20. Dachkonstruktion mit einer auf den Kehlsparren (2) aufgebrachten Unterkonstruktion mit einer Unterschalung oder dergleichen und seitlich der Unterschalung angeordneter Lattung (4), **gekennzeichnet durch** eine zumindest im Mittelbereich (8) der Schalung (3) dichtend fixierte und an der seitlichen Lattung (4) festgelegte Abdeckung nach einem der Ansprüche 1 bis 19.

21. Abdecksystem mit einem Abdeckelement (5) und einem Befestigungselement (13) zum Festlegen des Abdeckelementes (5) an der Unterkonstruktion eines Daches, insbesondere im Kehlbereich, wobei das Befestigungselement (13) durch zumindest einen ersten, das Abdeckelement (5) im wesentlichen formschlüssig übergreifenden Abschnitt (15) und einen zweiten, an der Unterkonstruktion fixierbaren Abschnitt (14) gebildet ist, **dadurch gekennzeichnet, daß** das Abdeckelement (5) zumindest in seinen Randbereichen (9) sowie zumindest der das Abdeckelement (5) übergreifende Abschnitt (15) des Befestigungselementes (13) mit einer wellenförmigen Profilierung derart versehen sind, daß das Befestigungselement (13) das Abdeckelement (5) zumindest in dessen Randbereichen (9) formschlüssig übergreifend ausgebildet ist.

22. Abdecksystem nach Anspruch 21, **dadurch gekennzeichnet, daß** die Abschnitte (14, 15) des Befestigungselements (13) in Form zumindest zweier, gegeneinander abwinkelbarer Schenkel ausgebildet sind.

23. Abdecksystem nach Anspruch 21 oder 22, **dadurch gekennzeichnet, daß** das Befestigungselement (13) einstückig ausgebildet ist.

24. Abdecksystem nach einem der Ansprüche 21 bis 23, **dadurch gekennzeichnet, daß** das Befestigungselement (13) aus Metall ist.

25. Abdecksystem nach einem der Ansprüche 22 bis 24, **dadurch gekennzeichnet, daß** die Schenkel (14, 15) des Befestigungselements (13) unterschiedliche Breite aufweisen.

26. Verfahren zum Aufbringen einer Abdeckung nach einem der Ansprüche 1 bis 19 auf der Unterkonstruktion im Kehlbereich eines Daches, **dadurch gekennzeichnet, daß** doppelseitiges Klebeband (16) zumindest im Mittelbereich (8) der Unterschalung der Dachkehle aufgebracht, insbesondere ausgerollt wird, das Abdeckelement (5) auf die Unterschalung und das Klebeband (18) aufgebracht und am Klebeband (18) dichtend fixiert wird und daß auf die Randbereiche (9) des Abdeckelementes (5) Befestigungselemente (13) aufgesetzt und an der Lattung (4) zur Fixierung des Abdeckelementes (5) festgelegt werden.

27. Verfahren nach Anspruch 26, **dadurch gekennzeichnet, daß** das Abdeckelement (5) auf die Unterschalung und das Klebeband (18) abgerollt wird.

28. Verfahren nach einem der Ansprüche 26 oder 27, **dadurch gekennzeichnet, daß** das Abdeckelement (5) zur Fixierung am Klebeband (18) in seinem Mittelbereich (8) per Hand abgekantet und an das Klebeband (18) angedrückt wird.

29. Verfahren nach einem der Ansprüche 28 bis 28, **dadurch gekennzeichnet, daß** die Randbereiche (9) des Abdeckelementes (5) vor Aufsetzen der Befestigungselemente (13) gegenüber den Seitenelementen (6) des Abdeckelementes (5) nach oben umgebogen werden.

## Claims

1. Covering for the valley area of a roof having a cover element (5) of a plastically deformable material with at least two lateral elements (6) and a central area (8) linking the lateral elements (6), the lateral elements being bendable counter to one another about the median longitudinal axis (L) of the central area (8) and having at the end thereof remote from the central area (8) in each case a marginal strip (9), to which can be fitted covering fastening elements (13) for fixing the cover element (5) to the substructure of the roof in the valley area, said fastening elements (13) substantially positively overlapping the marginal strip (9), **characterized in that** at least the marginal strip (9) of the lateral elements (6) and a portion (15) of the fastening element (13) overlapping the marginal strip (9) are provided with a corrugated profiling in such a way that the fastening elements (13) substantially positively overlap the marginal strip (9) in the fitted state, the covering having an adhesive tape (16) by means of which at least the central area (8) of the cover element (5) can be fixed to the substructure (3) and sealed with respect thereto.

2. Covering according to claim 1, **characterized in that** the cover element (5) can be rolled.

3. Covering according to claim 1 or 2, **characterized in that** the cover element (5) is constructed in one piece.

4. Covering according to one of the claims 1 to 3, **characterized in that** the cover element (5) is made from metal.

5. Covering according to one of the claims 1 to 4, **characterized in that** the fastening elements (13) are made from metal.

6. Covering according to claim 4 or 5, **characterized in that** the metal is aluminium.

7. Covering according to claim 4 or 5, **characterized in that** the metal is copper.

8. Covering according to claim 4 or 5, **characterized in that** the metal is lead.

9. Covering according to claim 4 or 5, **characterized in that** the metal is zinc.

10. Covering according to one of the claims 1 to 9, **characterized in that** in each case the fastening elements (13) have at least two legs (14, 15) which can be bent counter to one another and whereof one (15) overlaps the marginal strip (9) and the other (14) is used for fixing to the roof substructure (4).

11. Covering according to claim 10, **characterized in that** the legs (14, 15) have different widths.

12. Covering according to one of the claims 1 to 11, **characterized in that** the lateral elements (6) are provided with a profiling in the form of corrugated ribs or pleats (10, 11).

13. Covering according to claim 12, **characterized in that** the ribs or pleats (10, 11) run perpendicular to the median longitudinal axis (L) of the central area (8).

14. Covering according to claim 12 or 13, **characterized in that** the height difference between the corrugation crests and troughs (10, 11) of the pleats or ribs is 0.5 to 5 mm.

15. Covering according to one of the preceding claims, **characterized in that** the cover element (5) has a length of 5 to 10 m.

16. Covering according to one of the preceding claims, **characterized in that** the cover element (5) has a width between 40 and 80 cm.

17. Covering according to one of the preceding claims, **characterized in that** the adhesive tape (16) is a butyl adhesive tape.

18. Covering according to one of the preceding claims, **characterized in that** the adhesive tape (16) has a width between 2 and 7 cm.

19. Covering according to one of the preceding claims, **characterized by** colour coating, particularly brick red or anthracite/brown.

20. Roof structure with a substructure having underplanking or the like applied to the valley rafters (2) and laths (4) positioned laterally of the underplanking, **characterized by** a covering according to one of the claims 1 to 9 which is sealingly fixed at least in the central area (8) of the underplanking (3) and secured to the lateral laths (4).

21. Cover system with a cover element (5) and a fastening element (13) for securing the cover element (5) to the substructure of a roof, particularly in the valley area, the fastening element (13) being formed by at least one first portion (15) substantially positively overlapping the cover element (5) and a second portion (14) fixable to the substructure, **characterized in that**, at least in its marginal areas (9) of the cover element (5) and at least the portion (15) of the fastening element (13) overlapping the cover element (5) are provided with a corrugated profiling in such a way that the fastening element (13) positively overlaps the cover element (5), at least in the marginal areas (9) thereof.

22. Cover system according to claim 21, **characterized in that** the portions (14, 15) of the fastening element (13) are constructed in the form of at least two legs which can be bent counter to one another.

23. Cover system according to claim 21 or 22, **characterized in that** the fastening element (13) is constructed in one piece.

24. Cover system according to one of the claims 21 to 23, **characterized in that** the fastening element (13) is made from metal.

25. Cover system according to one of the claims 22 to 24, **characterized in that** the legs (14, 15) of the fastening element (13) have different widths.

26. Method for applying a covering according to one of the claims 1 to 19 to the substructure in the valley area of a roof, **characterized in that** two-sided adhesive tape (16) is applied, particularly rolled out, at least in the central area (8) of the roof valley underplanking, the cover element (5) is applied to the underplanking and the adhesive tape (18) and sealingly fixed to said adhesive tape (18) and that on the marginal areas (9) of the cover element (5) are applied fastening elements (13) and are secured to the laths (4) for fixing the cover element (5).

27. Method according to claim 26, **characterized in that** the cover element (5) is rolled onto the underplanking and adhesive tape (18).

28. Method according to one of the claims 26 or 27, **characterized in that**, for fixing to the adhesive tape (18), the central area (8) of the cover element (5) is trimmed by hand and pressed onto the adhesive tape (18).

29. Method according to one of the claims 26 to 28, **characterized in that**, prior to the superimposing of the fastening elements (13), the marginal areas (9) of the cover element (5) are pressed round upwards with respect to the lateral elements (6) of the cover element (5).

## Revendications

1. Couverture pour la zone de noue d'un toit comportant un élément de recouvrement (5) réalisé dans un matériau plastiquement déformable présentant au moins deux éléments latéraux (6) ainsi qu'une zone médiane (8) reliant les éléments latéraux (6), dans lequel les éléments latéraux sont coudés l'un par rapport à l'autre autour de l'axe médian longitudinal (L) de la zone médiane (8) et présentent à chacune de leurs extrémités opposées à la zone médiane (8) une bande latérale (9), sur laquelle on peut monter des éléments de fixation (13) de la couverture pour la fixation de l'élément de recouvrement (5) sur l'infrastructure du toit dans la zone de noue, les éléments de fixation (13) chevauchant par le dessus la bande latérale (9) sensiblement à ajustement de forme, **caractérisée en ce qu'**au moins la bande latérale (9) des éléments latéraux (6) ainsi qu'une partie (15) de l'élément de fixation (13) chevauchant par le dessus la bande latérale (9) présentent un profilage ondulé tel que les éléments de fixation (13) chevauchent à l'état monté la bande latérale (9) sensiblement à ajustement de forme, la couverture présentant une bande adhésive (16) au moyen de laquelle la zone médiane (8) de l'élément de recouvrement (5) peut être fixée à l'infrastructure (3) et être rendue étanche par rapport à celle-ci.

2. Couverture selon la revendication 1, **caractérisée en ce que** l'élément de recouvrement (5) est conformé roulable.

3. Couverture selon la revendication 1, **caractérisée en ce que** l'élément de recouvrement (5) est conformé d'une seule pièce.

4. Couverture selon l'une quelconque des revendications 1 à 3, **caractérisée en ce que** l'élément de recouvrement (5) est en métal.

5. Couverture selon l'une quelconque des revendications 1 à 4, **caractérisée en ce que** les éléments de fixation (13) sont en métal.

6. Couverture selon la revendication 4 ou 5, **caractérisée en ce que** le métal est de l'aluminium.

7. Couverture selon la revendication 4 ou 5, **caractérisée en ce que** le métal est du cuivre.

8. Couverture selon la revendication 4 ou 5, **caractérisée en ce que** le métal est du plomb.

9. Couverture selon la revendication 4 ou 5, **caractérisée en ce que** le métal est du zinc.

10. Couverture selon l'une quelconque des revendications 1 à 9, **caractérisée en ce que** les éléments de fixation (13) présentent chacun au moins deux branches (14,15) pouvant être coudées l'une par rapport à l'autre, dont l'une (15) chevauche la bande latérale (9) et l'autre (14) sert à se fixer sur l'infrastructure (4) du toit.

11. Couverture selon la revendication 10, **caractérisée en ce que** les branches (14,15) présentent des largeurs différentes.

12. Couverture selon l'une quelconque des revendications 1 à 11, **caractérisée en ce que** les éléments latéraux (6) présentent un profilage en forme de nervures ondulées ou de plis (10,11).

13. Couverture selon la revendication 12, **caractérisée en ce que** les nervures ou les plis (10,11) sont conformés verticaux par rapport à l'axe médian longitudinal (L) de la zone médiane (8).

14. Couverture selon la revendication 12 ou 13, **caractérisée en ce que** la différence de hauteur entre les sommets et les creux des plis (10,11) ou des nervures est de 0,5 à 5 mm.

15. Couverture selon l'une quelconque des revendications précédentes, **caractérisée en ce que** l'élément de recouvrement (5) présente une longueur de 5 à 10 m.

16. Couverture selon l'une quelconque des revendications précédentes, **caractérisée en ce que** l'élément de recouvrement (5) présente une largeur comprise entre 40 cm et 80 cm.

17. Couverture selon l'une quelconque des revendications précédentes, **caractérisée en ce que** la bande adhésive (16) est une bande adhésive en butyle.

18. Couverture selon l'une quelconque des revendications précédentes, **caractérisée en ce que** la bande adhésive (16) présente une largeur comprise entre 2 et 7 cm.

19. Couverture selon l'une quelconque des revendications précédentes, **caractérisée par** une couche teintée, en particulier rouge tuile ou anthracite/brun.

20. Structure de toit comprenant une infrastructure montée sur un arêtier de noue (2) présentant un coffrage inférieur ou similaire et un lattage (4) disposé latéralement par rapport au coffrage, **caractérisée par** une couverture selon l'une quelconque des revendications 1 à 19 fixé de manière étanche au moins dans la zone médiane (8) du coffrage (3) et disposé sur le lattage (4) latéral.

21. Ensemble de couverture comprenant un élément de recouvrement (5) et un élément de fixation (13) pour fixer l'élément de recouvrement (5) sur l'infrastructure d'un toit, en particulier dans la zone de noue, dans lequel l'élément de fixation (13) est formé par au moins une première partie (15) chevauchant sensiblement à ajustement de forme l'élément de recouvrement (5) et par une deuxième partie (14) pouvant être fixée sur l'infrastructure, **caractérisé en ce que** l'élément de recouvrement (5), au moins dans ses zones de bordure (9), ainsi qu'au moins la partie (15) de l'élément de fixation (13) chevauchant l'élément de recouvrement (5) présentent un profilage ondulé de telle façon que l'élément de fixation (13) est conformé de manière à chevaucher à ajustement de forme l'élément de recouvrement (5) au moins dans les zones de bordure (9) de celui-ci.

22. Ensemble de couverture selon la revendication 21, **caractérisé en ce que** les parties (14,15) de l'élément de fixation (13) présentent la forme de deux branches pouvant être coudées l'une par rapport à l'autre.

23. Ensemble de couverture selon la revendication 21 ou 22, **caractérisé en ce que** l'élément de fixation (13) est conformé d'une seule pièce.

24. Ensemble de couverture selon l'une quelconque des revendications 21 à 23, **caractérisé en ce que** l'élément de fixation (13) est en métal.

25. Ensemble de couverture selon l'une quelconque des revendications 22 à 24, **caractérisé en ce que** les branches (14,15) de l'élément de fixation (13) présentent des largeurs différentes.

26. Procédé de mise en place d'une couverture selon l'une quelconque des revendications 1 à 19 sur l'infrastructure d'un toit dans la zone de noue, **caractérisé en ce que** l'on applique, plus particulièrement **en ce que** l'on déroule une bande adhésive (16) à deux faces au moins dans la zone médiane (8) de l'infrastructure de la noue de toit, **en ce que** l'élément de recouvrement (5) est appliqué sur l'infrastructure et la bande adhésive (18) et fixé de manière étanche à la bande adhésive, et **en ce que** des éléments de fixation (13) sont disposés sur les zones de bordure (9) de l'élément de recouvrement (5) et fixés au lattage (4) pour la fixation de l'élément de recouvrement (5).

27. Procédé selon la revendication 26, **caractérisé en ce que** l'élément de recouvrement (5) est déroulé sur l'infrastructure et la bande adhésive (18).

28. Procédé selon l'une quelconque des revendications 26 ou 27, **caractérisé en ce que** pour fixer l'élément de recouvrement (5) sur la bande adhésive (18) on le plie manuellement dans sa zone médiane (8) et on l'applique contre la bande adhésive (18).

29. Procédé selon l'une quelconque des revendications 26 à 28, **caractérisé en ce qu'**avant la mise en place des éléments de fixation (13), les zones de bordure (9) de l'élément de recouvrement (5) sont repliées vers le haut par rapport aux éléments latéraux (6) de l'élément de fixation (5).
